# EUROPÄISCHE PATENTSCHRIFT

(11) **EP 3 543 434 B1**
(45) Veröffentlichungstag und Bekanntmachung des Hinweises auf die Patenterteilung: **17.02.2021**
(21) Anmeldenummer: 19163210.8
(22) Anmeldetag: 15.03.2019
(51) Int. Cl.: E05B 17/00, E05B 1/00, E05B 3/04

(54) **DRÜCKERLAGERUNG MIT EINEM AN DIESER LÖSBAR BEFESTIGTEN TÜR- ODER FENSTERDRÜCKER**
PUSHER BEARING WITH DOOR OR WINDOW PUSHER RELEASABLY ATTACHED
PALIER DE POIGNÉE DOTÉ D'UNE POIGNÉE DE PORTE OU DE FENÊTRE FIXÉE MOBILE SUR LEDIT PALIER DE POIGNÉE

(30) Priorität: 22.03.2018 DE 202018101588 U
(43) Veröffentlichungstag der Anmeldung: 25.09.2019
(73) Patentinhaber: Franz Schneider Brakel GmbH + Co KG, 33034 Brakel (DE)
(72) Erfinder: WULFERT, André, 48317 Drensteinfurt (DE); BUBESTINGER, Hans-Peter, 37671 Höxter (DE)
(74) Vertreter: Kleine, Hubertus

(56) Entgegenhaltungen:
- DE-A1- 4 024 614
- DE-U1- 8 209 457
- DE-U1-202013 100 325
- JP-U- S5 750 550
- US-A- 2 592 095
- US-A1- 2006 123 599
- US-A1- 2014 165 674

## Beschreibung

Die vorliegende Erfindung betrifft eine Drückerlagerung mit einem an dieser lösbar befestigten Tür- oder Fensterdrücker gemäß dem Oberbegriff des Anspruchs 1.

Derartige Drückerlagerungen mit an dieser lösbar befestigten Tür- oder Fensterdrückern sind in zahlreichen Varianten aus dem Stand der Technik bekannt.

So ist beispielsweise aus der DE 20 2013 100 325 U1 eine Drückerlagerung für einen Tür- oder Fensterdrücker bekannt, bei der zur axialen Fixierung des Tür- oder Fensterdrückers eine Bohrung in einer Mantelfläche eines Drückerhalses des Tür- oder Fensterdrückers vorgesehen ist, durch die eine Schraube durch eine entsprechende Öffnung in einem Lagerflansch der Drückerlagerung bis in einen ein Tür- oder Fensterschloss betätigenden Profilstift einschraubbar ist.

Aus der DE 40 24 614 A1 ist eine Drückerlagerung für einen Tür- oder Fensterdrücker bekannt, bei der zur axialen Fixierung des Tür- oder Fensterdrückers eine Bohrung in einer Mantelfläche eines Drückerhalses des Tür- oder Fensterdrückers vorgesehen ist, durch die eine Schraube zur Fixierung einer Hülse bis in eine Sackbohrung auf einer der Bohrung in der Mantelfläche des Drückerhalses gegenüber liegenden Fläche des Drückerhalses einschraubbar ist. Diese Hülse dient der Verrastung eines in den Drückerhals vorstehenden Profilstiftes, der zum Einschieben in den Drückerhals mit einem Radialschlitz versehen ist, so dass der Türdrücker bei durch die Schraube festgelegter Hülse auf den Profilstift aufschiebbar ist.

Auch aus der US 2006/0123599 A1 ist eine Drückerlagerung für einen Tür- oder Fensterdrücker bekannt, bei der eine Bohrung in einer Mantelfläche eines Drückerhalses des Tür- oder Fensterdrückers vorgesehen ist, durch die mithilfe eines Werkzeugs eine in einer Gewindebohrung einer Hülse vormontierte Schraube zur Fixierung der Hülse am Drückerhals bis in eine Sackbohrung auf einer der Bohrung in der Mantelfläche des Drückerhalses gegenüber liegenden Fläche des Drückerhalses einschraubbar ist. Diese Hülse dient der Drehung einer in den Drückerhals vorstehenden und relativ zu diesem drehbaren Spindel. Zur Montage und Demontage des Türdrückers von der Hülse muss die Spindel relativ zum Drückerhals durch eine von außen betätigbare Verriegelungseinrichtung in eine Nichtschließstellung gedreht werden, damit das Werkzeug durch die Bohrung in der Mantelfläche des Drückerhalses und durch die Öffnung in der Spindel an die in der Hülse vormontierte Schraube zur Fixierung der Hülse am Drückerhals gelangen kann.

Schließlich ist aus der US 2014/0165674 A1 eine weitere Drückerlagerung bekannt, bei der zur axialen Fixierung des Tür- oder Fensterdrückers eine Bohrung in einer Mantelfläche eines Drückerhalses des Tür- oder Fensterdrückers vorgesehen ist, durch die mit einem Werkzeug eine in einer Außenhülse eines Koppelmechanismus vormontierte Schraube durch eine entsprechende Öffnung in der Außenhülse hindurch bis in eine Sackbohrung auf einer der Bohrung in der Mantelfläche des Drückerhalses gegenüber liegenden Fläche des Drückerhalses einschraubbar ist.

Diese Bauweise hat sich an sich bewährt.

Nachteilig ist, dass es bei der Festlegung des Tür- oder Fensterdrückers mithilfe einer solchen von außen in die Bohrung im Drückerhals einzuführenden Schraube passieren kann, dass die Schraube aus der Öffnung herausfällt.

Aufgabe der vorliegenden Erfindung ist es, eine Drückerlagerung mit einem an dieser lösbar befestigten Tür- oder Fensterdrücker bereitzustellen, mit dem die axiale Sicherung des Tür- oder Fensterdrückers an einem Lagerflansch weiter vereinfacht ist.

Diese Aufgabe wird durch eine Drückerlagerung mit einem an dieser lösbar befestigten Tür- oder Fensterdrücker mit den Merkmalen des Anspruchs 1 gelöst.

Der Tür- oder Fensterdrücker gemäß der Erfindung weist ein Griffteil und einen Drückerhals mit einer Lageröffnung zur Aufnahme eines Profilstiftes und einer von der Mantelfläche des Drückerhalses in die Lageröffnung mündende Montageöffnung auf.

Die Drückerlagerung weist eine an einer Tür oder einem Fenster befestigbare Rosette und einen in einer Lageröffnung der Rosette aufgenommenen Lagerflansch zur Aufnahme des Profilstiftes auf.

Zur axialen Fixierung des Tür- oder Fensterdrückers an der Drückerlagerung ist auf einer der Montageöffnung in der Lageröffnung des Drückerhalses gegenüber liegenden Fläche des Drückerhalses eine Sackbohrung zur Aufnahme eines Endes einer Fixierschraube eingelassen, wobei die Fixierschraube in einer Bohrung des Profilstiftes aufgenommen, vormontiert in dieser gehalten und durch die Montageöffnung in der Mantelfläche des Drückerhalses zugänglich und in die Sackbohrung einschraubbar ist.

Dabei weist ein Halsstück des Lagerflansches auf seiner Mantelfläche eine Gewindebohrung auf, in der die Fixierschraube zur axialen Fixierung des Tür- oder Fensterdrückers an der Drückerlagerung aufgenommen ist.

Durch diesen Aufbau ist eine nochmals vereinfachte axiale Fixierung des Tür- oder Fensterdrückers an der Drückerlagerung dadurch ermöglicht, dass die Fixierschraube vormontiert in der Bohrung des Profilstiftes gehalten ist, so dass nach dem Aufsetzen des Tür- oder Fensterdrückers auf das Halsstück des Lagerflansches die Fixierschraube durch die Montageöffnung in der Mantelfläche des Drückerhalses mit einem Werkzeug in die Sackbohrung in der Lageröffnung des Drückerhalses eingeschraubt wird.

Die Fixierschraube kann dadurch nicht bei der Montage verloren gehen.

Vorteilhafte Ausführungsvarianten der Erfindung sind Gegenstand der Unteransprüche.

Gemäß einer vorteilhaften Ausführungsvariante ist ein Durchmesser der Montageöffnung in der Mantelfläche des Drückerhalses kleiner als ein Durchmesser der Fixierschraube.

Dadurch ist ein Herausdrehen der Fixierschraube durch die Montageöffnung in der Mantelfläche des Drückerhalses wirksam verhindert.

Zudem kann dadurch die Montageöffnung in der Mantelfläche des Drückerhalses besonders klein gehalten werden.

Gemäß einer weiteren vorteilhaften Ausführungsvariante beträgt die Länge der Fixierschraube zwischen 50 % und 100 % der Breite des Halsstücks des Lagerflansches.

Dies ermöglicht eine hinreichende Halterung der Fixierschraube im Profilstift in seiner in die Sackbohrung in der Lageröffnung des Drückerhalses eingeschraubten Position.

Denkbar ist auch, dass die Länge der Fixierschraube zwischen 50 % und 100% der Breite des Profilstiftes beträgt.

Eine solche Länge der Fixierschraube ist insbesondere geeignet bei einer nicht erfindungsgemäßen Ausführungsvariante, bei der der Profilstift direkt im Drückerhals des Tür- oder Fensterdrückers, ohne Ausbildung eines Halsstückes am Lagerflansch aufgenommen ist.

Gemäß einer weiteren vorteilhaften Ausführungsvariante ist das in die Sackbohrung eindrehbare zweite Ende der Fixierschraube und die Sackbohrung selbst kegelförmig geformt.

Dadurch ist das Einschrauben der Fixierschraube in die Sackbohrung nochmals erleichtert.

Zusätzlich ist dadurch eine exakte Positionierung des Tür- oder Fensterdrückers relativ zur Rosette ermöglicht.

Gemäß einer nochmals weiteren Ausführungsvariante weist der Profilstift mehrere Durchgangsbohrungen zur Aufnahme der Fixierschraube auf.

Dies ermöglicht in einfacher Weise eine Anpassung der Länge des in den Drückerhals des Tür- oder Fensterdrückers vorstehenden Teils des Profilstiftes.

Nachfolgend werden bevorzugte Ausführungsbeispiele der Erfindung anhand der beiliegenden Zeichnungen näher erläutert. Es zeigen:
- Figur 1: eine perspektivische Explosionsdarstellung einer Ausführungsvariante einer erfindungsgemäßen Drückerlagerung mit einem an dieser lösbar befestigten Tür- oder Fensterdrücker,
- Figur 2: eine teilweise Explosions-Schnittdarstellung der Drückerlagerung und des Tür- oder Fensterdrückers vor der Montage,
- Figur 3: eine Schnittdarstellung der Drückerlagerung und auf diese aufgesetzten Tür- oder Fensterdrücker vor der axialen Fixierung durch die Fixierschraube und
- Figur 4: eine der Figur 3 entsprechende Schnittdarstellung der Drückerlagerung und des Tür- oder Fensterdrückers in montiertem und axial gesichertem Zustand.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Drückerlagerung, Tür- oder Fensterdrücker, Griffteil und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Figur 1 ist ein Tür- oder Fensterdrücker 2 gezeigt sowie eine Explosionsdarstellung einer Drückerlagerung 3, an der der Tür- oder Fensterdrücker 2 befestigbar ist.

Der Tür- oder Fensterdrücker 2 weist ein Griffteil 21 sowie einen winklig, insbesondere rechtwinklig dazu ausgerichteten Drückerhals 22 auf. An der Stirnfläche des Drückerhalses 22 ist, wie in den Fig. 2 - 4 gezeigt, eine Lageröffnung 23 zur Aufnahme eines Profilstiftes 6 zur Betätigung eines Tür- oder Fensterschlosses vorgesehen.

Die Drückerlagerung 3 weist eine an einer Tür oder einem Fenster befestigbare Rosette 4 auf sowie einen in einer Lageröffnung der Rosette aufgenommenen Lagerflansch 5 zur Aufnahme des Profilstiftes 6. Der Profilstift 6 durchtritt dabei eine Lageröffnung 51 des Lagerflansches 5.

Sowohl der Profilstift 6 als auch der Lagerflansch 5 weisen eine sich senkrecht zur Längserstreckung des Profilstiftes erstreckende Durchgangsbohrung 61, 53 auf. Die Durchgangsbohrung 61 im Profilstift 6 ist bevorzugt als Gewindebohrung ausgebildet, in die eine Fixierschraube 7 einschraubbar ist.

Diese Fixierschraube 7 wird zur Fixierung des Tür- oder Fensterdrückers 2 an der Drückerlagerung 3 vor dem Aufstecken des Tür- oder Fensterdrückers 2 auf den Profilstift 6 in die Durchgangsbohrung 61 des Profilstiftes 6 eingeschraubt.

Anschließend wird der Tür- oder Fensterdrücker 2 auf den Profilstift 6 aufgesteckt, bis eine Montageöffnung 24 auf der Mantelfläche des Drückerhalses 22 mit der Durchgangsbohrung 61 und der in diese eingedrehte Fixierschraube 7 fluchtet.

Mithilfe eines Drehwerkzeugs 9, beispielsweise in Gestalt eines Innenmehrkantschlüssels oder eines Schraubendrehers, der in die Montageöffnung 24 eingesteckt wird, kann die Fixierschraube 7 in eine Sackbohrung 25 eingeschraubt werden, die auf einer der Montageöffnung 24 und der Lageröffnung 23 des Drückerhalses 22 gegenüberliegenden Fläche des Drückerhalses 22 eingelassen ist, wodurch der Tür- oder Fensterdrücker 2 axial zur Längsachse des Profilstiftes 6 am Profilstift 6 festgelegt ist, wie in Fig. 4 gezeigt ist.

Bei der in den Figuren 1 bis 4 gezeigten Ausführungsvariante weist der Lagerflansch 5 ein Halsstück 52 auf, der in der Lageröffnung 23 des Drückerhalses 22 zusammen mit dem Profilstift 6 aufgenommen ist.

Die bevorzugt als Gewindebohrung ausgebildete Bohrung 53 auf der Mantelfläche des Halsstücks 52 des Lagerflansches 5 fluchtet im lagerichtig aufgesteckten Zustand des Tür- oder Fensterdrückers 2 mit der Montageöffnung 24 des Drückerhalses 22.

Der Querschnitt des Halsstücks 52 des Lagerflansches 5 sowie der Querschnitt des Profilstiftes 6 und der Lageröffnung 23 im Drückerhals 22 des Tür- oder Fensterdrückers 2 sind als Mehrkant, insbesondere Vierkant ausgebildet. Dadurch ist der Lagerflansch 5 bzw. der Profilstift 6 drehfest zu einer von der Längsachse des Profilstiftes 6 gebildeten Drehachse mit dem Tür- oder Fensterdrücker 2 verbunden.

Denkbar ist auch eine Variante mit einem Lagerflansch 5 ohne ein solches Halsstück 52, bei dem der Profilstift 6 direkt drehfest in der Lageröffnung 23 des Drückerhalses 22 des Tür- oder Fensterdrückers 2 aufgenommen ist.

Die Rosette 4 weist in der hier gezeigten Ausführungsvariante einen Grundkörper 41 auf, der von einer dem Tür- oder Fensterdrücker 2 zugewandten Frontfläche durch eine Deckrosette 8 mit einer die Lageröffnung 44 der Rosette 4 frei lassenden Aussparung 81 abgedeckt ist und die auf den Grundkörper 41 vorzugsweise durch Aufklipsen festlegbar ist.

Eine dem Tür- oder Fensterdrücker 2 abgewandte Rückseite des Grundkörpers 41 ist durch eine Abdeckung 42 verdeckt, die ebenfalls eine Lageröffnung zum Durchtritt des Profilstiftes 6 sowie vorzugsweise zwei weitere Bohrungen aufweist, durch die Aufnahmehülsen 43 hervorstehen, die der Befestigung der Rosette 4 an einer Tür oder einem Fenster dienen.

Durch diese Aufnahmehülsen 43 können vorzugsweise vor Aufbringen der Deckrosette 8 Schrauben durch die Rosette 4 hindurch in die Tür oder das Fenster eingeschraubt werden, um die Rosette 4 ortsfest an der Tür oder dem Fenster zu fixieren.

Von der dem Tür- oder Fensterdrücker 2 zugewandten Seite der Rosette 4 liegt der Lagerflansch 5 in der Lageröffnung 44 mit einem Ringabschnitt 54 ein, der an das Halsstück 52 anschließt und der drehbaren Lagerung des Lagerflansches 5 in der Rosette 4 dient.

Bei der hier gezeigten Ausführungsvariante ist auf der dem Tür- oder Fensterdrücker 2 abgewandten Rückseite des Lagerflansches 5 des Weiteren ein auf den Profilstift 6 aufgesteckter Rastring 45 angeordnet, der der lösbaren Verrastung des Tür- oder Fensterdrückers 2 in vorbestimmten Winkelpositionen dient.

Dazu weist der Rastring 45 in 90°-Abständen teilkreisförmige Ausnehmungen auf, in die über Druckfedern 46 befestigte Kugeln 47 drückbar sind. Die Federn 46 sind dabei in dafür vorgesehenen Ausnehmungen der Rosette 4 gelagert.

Der Durchmesser D_{M} der Montageöffnung 24 in der Mantelfläche des Drückerhalses 22 ist bevorzugt kleiner als ein Durchmesser D_{S} der Fixierschraube 7.

Da die Fixierschraube 7 nicht durch die Montageöffnung 24 eingeführt werden muss, kann der Durchmesser dieser Montageöffnung 24 besonders klein gehalten werden, so dass lediglich das Drehwerkzeug 9 durch diese Montageöffnung 24 einführbar sein muss.

Die Länge L der Fixierschraube 7 beträgt bevorzugt zwischen 50% und 100% der Breite B_{L} des Halsstückes 52 des Lagerflansches 5. Dadurch kann die Fixierschraube 7 vor der Montage des Tür- oder Fensterdrückers 2 vollständig in das Halsstück des Lagerflansches eintauchen, was das Aufstecken des Tür- oder Fensterdrückers 2 auf das Halsstück 52 des Lagerflansches 5 ermöglicht.

Nach erfolgtem Aufstecken des Tür- oder Fensterdrückers 2 auf das Halsstück 52 des Lagerflansches 5, gezeigt in Fig. 3, kann anschließend mithilfe des Drehwerkzeugs 9 die Fixierschraube 7 in die Sackbohrung 25 des Drückerhalses 22 des Tür- oder Fensterdrückers 2 eingeschraubt werden, wie es in Fig. 4 gezeigt ist.

Bei der oben bereits erwähnten (nicht gezeigten) alternativen Ausführungsvariante, bei der der Lagerflansch 5 kein solches Halsstück 52 aufweist, beträgt die Länge L der Fixierschraube 7 bevorzugt zwischen 50 und 100 % der Breite B_{P} des Profilstiftes 6.

Wie in den Fig. 2 bis 4 gezeigt ist, ist das in die Sackbohrung 25 eindrehbare zweite Ende 73 der Fixierschraube 7 bevorzugt kegelförmig geformt.

Die Stirnseite eines ersten Endes 72 der Fixierschraube 7 ist dabei mit einer Aufnahme für das Schraubwerkzeug 9 ausgebildet, beispielsweise in Gestalt einer Innenmehrkantaufnahme oder einer Schlitz-, insbesondere Kreuzschlitzaufnahme.

Denkbar ist auch, dass der Profilstift 6 mehrere Durchgangsbohrungen 61 zur Aufnahme der Fixierschraube 7 aufweist.

### Bezugszeichenliste

- 2: Tür- oder Fensterdrücker
- 21: Griffteil
- 22: Drückerhals
- 23: Lageröffnung
- 24: Montagebohrung
- 25: Sackloch

- 3: Drückerlagerung

- 4: Rosette
- 41: Grundkörper
- 42: Abdeckung
- 43: Aufnahmehülse
- 44: Lageröffnung
- 45: Rastring
- 46: Feder
- 47: Kugel

- 5: Lagerflansch
- 51: Lageröffnung
- 52: Halsstück
- 53: Bohrung

- 6: Profilstift
- 61: Durchgangsbohrung

- 7: Fixierschraube
- 71: Gewindeschaft
- 72: erstes Ende
- 73: zweites Ende

- 8: Deckrosette
- 81: Aussparung
- 9: Drehwerkzeug

- D_{M}: Durchmesser der Montagebohrung
- D_{S}: Durchmesser der Fixierschraube
- L: Länge der Fixierschraube
- B_{L}: Breite des Halsstückes des Lagerflansches
- B_{P}: Breite des Profilstiftes

## Patentansprüche

1. Drückerlagerung (3) mit einem an dieser lösbar befestigten Tür- oder Fensterdrücker (2), mit einem Profilstift (6) und mit einer Fixierschraube (7),
wobei der Tür- oder Fensterdrücker (2)
- ein Griffteil (21) und
- einen Drückerhals (22) mit einer Lageröffnung (23) zur Aufnahme des Profilstiftes (6) und einer von der Mantelfläche des Drückerhalses (22) in die Lageröffnung (23) mündende Montageöffnung (24) und
wobei die Drückerlagerung (3)
- eine an einer Tür oder einem Fenster befestigbare Rosette (4) und
- einen in einer Lageröffnung (44) der Rosette (4) aufgenommenen Lagerflansch (5) zur Aufnahme des Profilstiftes (6) aufweist,
wobei auf einer der Montageöffnung (24) in der Lageröffnung (23) des Drückerhalses (22) gegenüber liegenden Fläche des Drückerhalses (22) eine Sackbohrung (25) zur Aufnahme eines Endes der Fixierschraube (7) eingelassen ist, die durch die Montageöffnung (24) in der Mantelfläche des Drückerhalses (22) zugänglich und in die Sackbohrung einschraubbar ist,
wobei zur axialen Fixierung des Tür- oder Fensterdrücker (2) an der Drückerlagerung (3) ein Halsstück (52) des Lagerflansches (5) auf seiner Mantelfläche eine Bohrung (53) aufweist, in der die Fixierschraube (7) aufgenommen ist,
**dadurch gekennzeichnet, dass**
die Fixierschraube (7) in einer Durchgangsbohrung (61) des Profilstiftes (6) aufgenommen und vormontiert in dieser gehalten ist.

2. Drückerlagerung (3) mit einem an dieser lösbar befestigten Tür- oder Fensterdrücker (2) nach Anspruch 1, **dadurch gekennzeichnet, dass** ein Durchmesser (D_{M}) der Montageöffnung (24) in der Mantelfläche des Drückerhalses (22) kleiner ist als ein Durchmesser (Ds) der Fixierschraube (7).

3. Drückerlagerung mit einem an dieser lösbar befestigten Tür- oder Fensterdrücker (2) nach Anspruch 1 oder 2, **dadurch gekennzeichnet, dass** die Länge (L) der Fixierschraube (7) zwischen 50% und 100% der Breite (B_{L}) des Halsstückes (52) des Lagerflansches (5) beträgt.

4. Drückerlagerung mit einem an dieser lösbar befestigten Tür- oder Fensterdrücker (2) nach Anspruch 1 oder 2, **dadurch gekennzeichnet, dass** die Länge (L) der Fixierschraube (7) zwischen 50% und 100% der Breite (B_{P}) des Profilstiftes (6) beträgt.

5. Drückerlagerung mit einem an dieser lösbar befestigten Tür- oder Fensterdrücker (2) nach einem der vorhergehenden Ansprüche, **dadurch gekennzeichnet, dass** das in die Sackbohrung (25) eindrehbare zweites Ende (73) der Fixierschraube (7) kegelförmig geformt ist.

6. Drückerlagerung mit einem an dieser lösbar befestigten Tür- oder Fensterdrücker (2) nach einem der vorhergehenden Ansprüche, **dadurch gekennzeichnet, dass** der Profilstift (6) mehrere Durchgangsbohrungen (61) zur Aufnahme der Fixierschraube (7) aufweist.

7. Drückerlagerung mit einem an dieser lösbar befestigten Tür- oder Fensterdrücker (2) nach einem der vorhergehenden Ansprüche, **dadurch gekennzeichnet, dass** die Rosette (4) drückerseitig von einer Deckrosette (8) überdeckt ist.

## Claims

1. A handle bearing (3) having a door or window handle (2) detachably fastened thereon, having a profile pin (6), and having a fixing screw (7),
wherein the door or window handle (2) includes
- a grip part (21) and
- a handle neck (22) having a bearing opening (23) for receiving the profile pin (6) and an installation opening (24) opening from the lateral surface of the handle neck (22) into the bearing opening (23) and
wherein the handle bearing (3)
- includes a rosette (4) fastenable on a door or a window and
- a bearing flange (5) received in a bearing opening (44) of the rosette (4) for receiving the profile pin (6),
wherein, on a surface of the handle neck (22) opposite to the installation opening (24) in the bearing opening (23) of the handle neck (22), a blind hole (25) is introduced for receiving one end of the fixing screw (7), which is accessible through the installation opening (24) in the lateral surface of the handle neck (22) and can be screwed into the blind hole,
wherein for the axial fixing of the door or window handle (2) on the handle bearing (3), a neck part (52) of the bearing flange (5) has a bore (53) on its lateral surface, in which the fixing screw (7) is received,
**characterized in that** the fixing screw (7) is received in a through bore (61) of the profile pin (6) and is held preinstalled therein.

2. The handle bearing (3) having a door or window handle (2) detachably fastened thereon according to Claim 1, **characterized in that** a diameter (D_{M}) of the installation opening (24) in the lateral surface of the handle neck (22) is smaller than a diameter (D_{S}) of the fixing screw (7).

3. The handle bearing having a door or window handle (2) detachably fastened thereon according to Claim 1 or 2, **characterized in that** the length (L) of the fixing screw (7) is between 50% and 100% of the width (B_{L}) of the neck part (52) of the bearing flange (5).

4. The handle bearing having a door or window handle (2) detachably fastened thereon according to Claim 1 or 2, **characterized in that** the length (L) of the fixing screw (7) is between 50% and 100% of the width (Bp) of the profile pin (6).

5. The handle bearing having a door or window handle (2) detachably fastened thereon according to any one of the preceding claims, **characterized in that** the second end (73) of the fixing screw (7), which can be screwed into the blind hole (25), is conical.

6. The handle bearing having a door or window handle (2) detachably fastened thereon according to any one of the preceding claims, **characterized in that** the profile pin (6) includes multiple through bores (61) for receiving the fixing screw (7).

7. The handle bearing having a door or window handle (2) detachably fastened thereon according to any one of the preceding claims, **characterized in that** the rosette (4) is covered on the handle side by a cover rosette (8).

## Revendications

1. Support de poignée (3) auquel une poignée de porte ou de fenêtre (2) est fixée de façon amovible, avec une tige profilée (6) et avec une vis de fixation (7), dans lequel la poignée de porte ou de fenêtre (2) comprend
- une partie de préhension (21) et
- un col de poignée (22) avec une ouverture de support (23) destinée à recevoir la tige profilée (6) et avec une ouverture de montage (24) qui débouche dans l'ouverture de support (23) à partir de la surface d'enveloppe du col de poignée (22) et
dans lequel le support de poignée (3) comporte
- une rosace (4) qui peut être fixée à une porte ou à une fenêtre et
- une bride de support (5) logée dans une ouverture de support (44) de la rosace (4) pour recevoir la tige profilée (6),
dans lequel est percé sur une surface du col de poignée (22) opposée à l'ouverture de montage (24) dans l'ouverture de support (23) du col de poignée (22) un alésage borgne (25) destiné à recevoir une extrémité de la vis de fixation (7), qui est accessible à travers l'ouverture de montage (24) dans la surface d'enveloppe du col de poignée (22) et qui peut être vissée dans l'alésage borgne,
dans lequel, en vue de la fixation axiale de la poignée de porte ou de fenêtre (2) sur le support de poignée (3), une pièce formant un col (52) de la bride de support (5) présente sur sa surface d'enveloppe un alésage (53) dans lequel la vis de fixation (7) est reçue,
**caractérisé en ce que** la vis de fixation (7) est logée dans un alésage traversant (61) de la tige profilée (6) et retenue dans celui-ci de façon préassemblée.

2. Support de poignée (3) auquel une poignée de porte ou de fenêtre (2) est fixée de façon amovible selon la revendication 1, **caractérisé en ce qu'**un diamètre (D_{M}) de l'ouverture de montage (24) dans la surface d'enveloppe du col de poignée (22) est plus petit qu'un diamètre (D_{S}) de la vis de fixation (7).

3. Support de poignée auquel une poignée de porte ou de fenêtre (2) est fixée de façon amovible selon la revendication 1 ou 2, **caractérisé en ce que** la longueur (L) de la vis de fixation (7) représente entre 50 % et 100 % de la largeur (B_{L}) de la pièce formant un col (52) de la bride de support (5).

4. Support de poignée auquel une poignée de porte ou de fenêtre (2) est fixée de façon amovible selon la revendication 1 ou 2, **caractérisé en ce que** la longueur (L) de la vis de fixation (7) représente entre 50 % et 100 % de la largeur (B_{P}) de la tige profilée (6).

5. Support de poignée auquel une poignée de porte ou de fenêtre (2) est fixée de façon amovible selon l'une des revendications précédentes, **caractérisé en ce que** la deuxième extrémité (73) de la vis de fixation (7) qui peut être vissée dans l'alésage borgne (25) a une forme conique.

6. Support de poignée auquel une poignée de porte ou de fenêtre (2) est fixée de façon amovible selon l'une des revendications précédentes, **caractérisé en ce que** la tige profilée (6) présente plusieurs alésages traversants (61) destinés à recevoir la vis de fixation (7).

7. Support de poignée auquel une poignée de porte ou de fenêtre (2) est fixée de façon amovible selon l'une des revendications précédentes, **caractérisé en ce que** la rosace (4) est couverte par une rosace de couverture (8) du côté de la poignée.
